# FASCICULE DE BREVET EUROPEEN

(11) **EP 2 312 091 B1**
(45) Date de publication et mention de la délivrance du brevet: **19.09.2012**
(21) Numéro de dépôt: 10186759.6
(22) Date de dépôt: 06.10.2010
(51) Int. Cl.: E04H 12/18, H01Q 1/12

(54) **Pylone de communication**
Funkmast
Communication pylon

(30) Priorité: 12.10.2009 FR 0957095
(43) Date de publication de la demande: 20.04.2011
(73) Titulaire: Alcatel Lucent, 75007 Paris (FR)
(72) Inventeur: Feyfant, Patrick, 27120 Pacy sur Eure (FR); Menant, Christophe, 27120 Pacy sur Eure (FR); Barre, Jerôme, 27000 Evreux (FR)
(74) Mandataire: Sciaux, Edmond

(56) Documents cités:
- EP-A1- 0 053 534
- EP-A1- 1 375 772
- GB-A- 931 986
- US-A- 4 920 710

## Description

La présente invention se rapporte aux pylônes utilisés notamment dans le domaine des télécommunications mobiles, de la radiocommunication cellulaire, de la radiodiffusion hertzienne, de la télédiffusion, de l'énergie, de la détection ou de toute autre application nécessitant des structures verticales élancées.

Ces pylônes sont de grande hauteur et destinés à soutenir en particulier des dispositifs pour les télécommunications et la radiodiffusion, y compris la télévision, et/ou des équipements fournisseurs d'énergie électriques, comme les éoliennes. Ces constructions doivent répondre aux règles techniques en vigueur. Elles doivent notamment être conformes aux règles définissant les effets de la neige et du vent sur ces constructions. Pour les systèmes supportant des antennes de télécommunication mobile (antennes panneaux, antennes paraboliques,...), on recherche en outre des structures plus esthétiques de telle sorte qu'elles s'intègrent au mieux dans leur environnement et qu'elles ne soient pas sources de pollution visuelle.

Il existe deux grandes familles de pylônes : les pylônes haubanés et les pylônes autostables.

Les pylônes haubanés sont utilisés soit pour de très grands ouvrages lorsque le terrain disponible est très étendu et peu coûteux, soit pour de petites hauteurs s'ils sont fixés sur les bâtiments. Le document EP-0 053 534 décrit une structure en treillis en résine armée, notamment à usage de mât-support d'antenne. Ce mât est maintenu dans sa position érigée par un ensemble de haubans. La structure est formée de membrures et de panneaux de contreventement reliant les membrures deux à deux par l'intermédiaire de manchons. Les panneaux de contreventement d'un même étage sont assemblés d'avance pour constituer un module. Lorsque deux manchons appartenant à des modules voisins sont accolés, tous les axes des entretoises appartenant à ces deux manchons concourent en un même point sur l'axe de la membrure, point constituant un noeud d'articulation de la structure en treillis.

Les pylônes autostables sont préférés aux pylônes haubanés pour leur faible emprise au sol. Ils sont utilisés pour des hauteurs comprises entre 10 et 60 m et sont destinés principalement au marché des télécommunications. Ces pylônes peuvent avoir deux types de structures : en treillis ou monotube. Le pylône en treillis est utilisé le plus souvent en milieu rural, et le pylône monotube est généralement préféré en milieu urbain et périurbain pour son esthétisme.

Les opérateurs rencontrent de nombreuses difficultés à déployer leur réseau en milieu urbain, périurbain ou en zone rurale à protéger, car ils font l'objet d'études ou de recommandations particulières de la part des institutions publiques. L'esthétisme et l'intégration dans l'environnement sont aujourd'hui les critères principaux retenus pour l'obtention des autorisations d'implantation.

Par ailleurs ces pylônes, qu'ils soient de type en treillis ou de type monotube, sont habituellement fabriqués en acier galvanisés puis peints d'une couleur en accord avec les exigences esthétiques des autorités compétentes. La fabrication de ces pylônes métalliques est polluante et nécessite une consommation énergétique importante. Aujourd'hui on tend vers l'utilisation de produits plus respectueux de l'environnement et moins énergivore.

L'utilisation du bois pour la réalisation de tours d'observation ou de pylônes émetteurs pour les communications est connue depuis le début du XXème siècle. Ces structures les plus récentes sont érigées in-situ et constituées d'un treillis de poutres en bois assemblées par des vis, tirefonds ou goujons en acier galvanisés. Mais les propriétés du bois limitent significativement son utilisation pour des structures élancées et ajourées. Les efforts acceptables en matière de flambement, de flexion et de torsion sont limités. Pour compenser la faiblesse des propriétés mécaniques du bois par rapport à des matériaux comme l'acier ou le béton armés, ces ouvrages en bois sont très denses et compacts, donc visuellement imposants et inesthétiques au regard des critères actuels.

La présente invention a donc pour but de proposer un pylône de télécommunications améliorant le dépointage (flexion dans le plan vertical), qui est le critère le plus important pour les ouvrages supportant des antennes de télécommunications.

L'invention a aussi pour but de proposer un pylône dont la structure est plus élancée, plus ajourée et plus esthétique que les tours de l'art antérieur. En particulier l'invention doit permettre la construction d'ouvrages suffisamment hauts pour une application dans le domaine des télécommunications et de l'énergie, tout en réduisant son impact visuel.

L'invention a encore pour but de proposer un pylône autostable dont l'assemblage in-situ est plus facile et plus rapide que les pylônes connus. En particulier l'invention propose un procédé de fabrication d'un pylône moins complexe et moins coûteux que les procédés connus.

L'objet de la présente invention est un pylône pour les télécommunications comprenant des membrures et des entretoises, comportant un empilage d'au moins deux cadres, chacun formé d'au moins trois membrures reliées par des entretoises, les cadres superposés étant reliés entre eux par des liaisons articulées. La liaison articulée comprend une pièce supérieure insérée partiellement dans la membrure du cadre supérieur et une pièce inférieure insérée partiellement dans la membrure du cadre inférieur, des parties dépassantes, appartenant respectivement à la pièce supérieure et à la pièce inférieure, étant placées parallèlement et solidarisées entre elles par un axe qui leur est perpendiculaire.

Les liaisons articulées comportent deux plans parallèles reliés par un axe perpendiculaire aux plans. De cette façon, la liaison est apte à effectuer un mouvement de rotation dans un plan. Le plan de rotation de chaque liaison est de préférence disposé perpendiculairement au plan de la bissectrice de l'un des angles appartenant à la section géométrique du pylône.

Les entretoises entre les membrures forment une liaison rigide. La hauteur où sont placées les entretoises est variable en fonction des sollicitations exercées à la base de chaque cadre. Cette liaison rigide permet d'assimiler mécaniquement le cadre à un portique inversé et empilable. Par ailleurs les entretoises sont placées de préférence à la base des cadres qui offre avantageusement une section de membrure plus importante et améliore ainsi l'efficacité de l'assemblage. En effet les sollicitations étant plus importantes dans les membrures au niveau de la fixation des entretoises, le portique ainsi réalisé subit une déformation moindre par rapport au cas où les entretoises sont en position haute. Cependant des entretoises peuvent en outre être disposées dans la partie haute des cadres.

Cette solution permet de réduire, voire de supprimer, tous les efforts parasites et résiduels au niveau des assemblages (moment, torsion, etc...). Des déformations sont générées dans l'empilage indépendamment pour chaque cadre, qui entraînent une augmentation de la flèche cumulée de l'empilement, mais aussi une réduction du dépointage (déformée de flexion autour de l'axe horizontal) qui est un paramètre de grande efficacité dans le domaine des télécommunications.

Selon une forme d'exécution, l'un des cadres comprend au moins une liaison articulée apte à être fixée sur une fondation.

Selon une variante, les membrures ont une section carrée ou rectangulaire. Les membrures peuvent avoir une section constante ou variable. La section peut être de dimension variable au sein d'un même cadre ou d'un cadre à l'autre, notamment la section des membrures peut décroître de la base jusqu'au sommet du pylône.

Selon une autre variante, les entretoises sont rectilignes ou courbes. Les entretoises peuvent être de type treillis, ou formée d'une tôle pleine ou ajourée.

Le pylône muni d'entretoises à la base des cadres permet la mise en place d'équipements, tels que des antennes planes, des antennes paraboliques, des luminaires, et/ou des accessoires tels que des plateformes ou des fixations d'échelle. On peut encore envisager d'y fixer des éoliennes à axe de rotation vertical, qui peuvent être placées à l'intérieures du pylône et/ou au sommet du pylône ; dans ce dernier cas l'axe de rotation peut être horizontal ou vertical. Le profilé des membrures, combiné avec une orientation judicieuses du pylône en fonction des vents dominants du site, améliore le rendement des éoliennes placées à l'intérieur du pylône.

De préférence, les membrures sont en bois reliées par des entretoises métalliques. Les membrures sont en bois lamellé-collé non traité, et elles peuvent être rectilignes ou courbes. On utilise de préférence un bois de conifère purgé de l'aubier, tel que du mélèze ou du douglas, ou encore du pin maritime. Le bois utilisé ne nécessite aucun traitement contre les intempéries, les insectes xylophages et les pathologies biologiques.

L'invention a aussi pour objet un procédé fabrication d'un pylône tel que décrit précédemment, comprenant les étapes suivantes :
- les membrures et les entretoises sont assemblées pour former des cadres,
- les cadres sont empilés les un sur les autres et solidarisés au moyen des liaisons articulées pour former le pylône,
- l'empilement de cadres est solidarisé à une fondation par au moins une liaison articulée.

Ce procédé autorise un assemblage des cadres en usine, suivi d'un transport classique sur le site de construction. Il permet un assemblage au sol in-situ sans moyen de manutention spécifique ou un empilage des cadres au moyen d'une grue, en toute sécurité cadre par cadre. Par rapport aux procédés habituels, il implique un nombre de composants réduits, et la mise en place des cadres est facilitée par la jonction au moyen d'une liaison par membrure.

Le pylône selon la présente invention a comme avantage d'être plus respectueux de l'environnement et plus facilement recyclable, et il s'inscrit dans le cadre des préoccupations actuelles en matière de développement durable.

L'invention a aussi comme avantage de permettre aux opérateurs de télécommunications de déployer plus rapidement leur réseaux en obtenant plus facilement les autorisations administratives de constructions grâce à une esthétique améliorée du pylône et à la prise en compte de son impact environnemental, notamment en matière de recyclage, et éventuellement de l'autonomie énergétique des équipement qu'il supporte.

Le pylône élancé, principalement en bois, est esthétiquement amélioré par l'apport d'un matériau noble tout en réduisant l'impact visuel massif d'un pylône monotube et le caractère industriel d'un pylône de type treillis. Le faible impact des entretoises met en valeur les membrures verticales et donne à la structure une élégance certaine.

L'invention a aussi pour avantage de proposer un pylône dont la géométrie ajourée permet d'intégrer plusieurs éoliennes à axe de rotation vertical, permettant de participer ou de fournir l'énergie nécessaire au fonctionnement du site télécom.

D'autres caractéristiques et avantages de la présente invention apparaîtront à la lecture de la description qui suit d'un mode de réalisation, donné bien entendu à titre illustratif et non limitatif, et dans le dessin annexé sur lequel
- la figure 1 représente un mode de réalisation d'un pylône selon l'invention,
- les figures 2a et 2b montrent deux formes d'exécution des entretoises,
- les figures 3a et 3b montrent, respectivement de face et en coupe I-I, une liaison entre les cadres empilés,
- les figures 4a et 4b montrent en coupe l'implantation des liaisons articulées dans des pylône de section géométrique carrée et triangulaire respectivement,
- les figures 5a et 5b montre, respectivement de face et de profil, une liaison entre le cadre de base et la fondation,
- la figure 6 est une vue en perspective dessus du sommet du pylône,
- la figure 7 est une vue en perspective dessus du sommet du pylône équipé d'un radôme sommital,
- la figure 8 montre un pylône portant des éoliennes,
- la figure 9 montre la courbe de déformation d'une structure dite "à poutre continue" ; la hauteur h de la structure en mètre est portée en ordonnée, et la distance d au centre de la structure en mètre est portée en abscisse,
- la figure 10 montre la courbe de déformation d'une structure dite "à cadres empilés" analogue à celle du pylône de la figure 1 ; la hauteur h de la structure en mètre est portée en ordonnée, et la distance d au centre de la structure en mètre est portée en abscisse.

Dans le mode de réalisation de l'invention illustré sur la figure 1, le pylône représenté a une section carrée. Il est formé d'un empilage de cadres **1** indépendants. Chaque cadre **1** est composé de quatre membrures **2** en bois de section rectangulaire, qui peut être constante ou variable. Les membrures **2,** verticales ou sensiblement verticales, sont disposées aux quatre coins d'un carré et reliées par des entretoises **3** horizontales ou sensiblement horizontales. Les entretoises **3** sont par exemple constituées d'un treillis métallique composé de tubes reliés par des ronds ou des tubes. Les entretoises **3** sont de préférence situées dans la partie basse du cadre **1** où la section de la membrure **2** est la plus large dans le cas d'une membrure **2** à section variable. Ces entretoises **3** peuvent aussi bien être fixées en partie haute ou en partie haute et basse. Le nombre et la position des entretoises **3** sont choisis en fonctions des efforts appliqués sur le cadre **1.** Les cadres **1** superposés sont solidarisés entre eux par des liaisons **4** métalliques articulées.

Le pylône comporte aussi un cadre **5** placé à la base du pylône et sur lequel sont empilés les cadres **1.** Le cadre de base **5** est relié au cadre **1** qui le surmonte par des liaisons **4** métalliques articulées. Le cadre **5** est composé de quatre membrures **6** en bois de section rectangulaire variable qui sont maintenues en position relative par un ensemble de barres, métalliques ou en bois, qui est composé de traverses **7** et de diagonales **8** reliées entre elles par des liaisons **9** métalliques. Le cadre de base **5** assure la jonction avec la fondation **10** sur laquelle repose le pylône, par l'intermédiaire d'une liaison **11** métallique articulée.

On a représenté sur la figure 2a, une forme d'exécution des entretoises **3** joignant les membrures **2** d'un cadre **1** du mode de réalisation du pylône représenté sur la figure 1. Dans le cas présent, les entretoises **3** sont en treillis métalliques rectilignes. Les entretoises **3** peuvent être de forme ou de composition diverses les rendant capable d'assurant une liaison rigide entre les membrures **2,** et sont fixées sur les membrures **2,** en bois de section rectangulaire variable, à l'aide de broches, de goujons, de vis, de boulons et/ou de tiges filetées. Le montage sur site est facilité par un pré-assemblage des cadres en usine.

Sur la figure 2b, on a représenté une autre forme d'exécution d'un cadre **20** comportant des membrures **21** en bois de section rectangulaire variable qui sont reliées par des entretoises **22,** par exemple en treillis métalliques, qui sont ici de forme courbe.

Une liaison **30** métallique articulée reliant deux membrures **31, 32,** appartenant respectivement à deux cadres superposés, est représentée sur les figures 3a et 3b, respectivement de face et selon une coupe I-I. Cette liaison **30** est composée d'une pièce mécano-soudée **33** supérieure s'insérant en partie à l'intérieur de la membrure **31** en bois du cadre supérieur. La liaison **30** est fixée sur la membrure **31** par exemple au moyen de broches et/ou de tiges filetée **34.** La partie **35** en forme de pointe de la pièce mécano-soudée **33,** qui se projette en dehors de la membrure **31,** est solidarisée et articulée avec une pièce mécano-soudée **36** inférieure à l'aide d'un axe métallique **37.** La pièce mécano-soudée **36** inférieure s'insère aussi partiellement dans la membrure **32** du cadre inférieur. La partie **38** en forme de pointe de la pièce mécano-soudée **36** inférieure, se trouvant en dehors de la membrure **32,** est reliée et articulée avec la pièce mécano-soudée **33** supérieure par l'axe métallique **37.** Ce type d'assemblage est appelé communément "assemblage par ferrure en âme". Cette liaison **30** a l'avantage de posséder de la souplesse dans plusieurs directions qui lui permet d'accompagner les mouvements de faible ampleur du pylône.

La pièce mécano-soudée **36** inférieure est équipée d'une plaque de protection **40** horizontale qui s'emboîte pour protéger l'extrémité de la membrure **32** du cadre inférieur, notamment contre les intempéries. Un prolongement **41** astucieux de la plaque de protection **40,** munie de trous **42** pour le passage de vis, permet la mise en place de traverses provisoires de montage afin d'éviter toute déformation au cours du levage du cadre, mais aussi de faciliter son assemblage avec le cadre inférieur.

Les dispositions des liaisons articulées dans le cas de pylônes à section géométrique carrée et à section géométrique triangulaire sont représentées sur les figures 4a et 4b respectivement.

Sur la figure 4a on a représenté en coupe un pylône à section géométrique carrée. L'axe **43** des liaisons articulées insérés dans la membrure **44** est perpendiculaire au plan de la bissectrice **45** pour chacun des angles placés aux sommets du carré.

Sur la figure 4b on a représenté en coupe un pylône à section géométrique triangulaire. L'axe **47** des liaisons articulées insérés dans la membrure **48** est perpendiculaire au plan de la bissectrice **49** pour chacun des angles placés aux sommets du triangle.

On a illustré sur le figure 5, la liaison **50** entre la membrure **51** du cadre de base du pylône et la fondation **52** sur laquelle il repose. Cette liaison **50** est composée d'une pièce mécano-soudées **53** supérieure s'insérant en partie à l'intérieur de la membrure **51** en bois à laquelle elle est fixée au moyen de broches ou tiges filetées **54.** La partie **55** en pointe de la pièce mécano-soudées **53,** dépassant de la membrure, est solidarisée et articulée avec une pièce mécano-soudée **56** inférieure à l'aide d'un axe métallique **57.** La pièce mécano-soudée **56** inférieure est reliée à la fondation **52** à l'aide d'ancrages **58** à béton comportant une extrémité filetée **59** qui assure le serrage et la fixation des ancrages **58** sur la pièce mécano-soudée **56** inférieure.

On a illustré sur la figure 6, le sommet du pylône qui peut être équipé de supports pour des accessoires tels que plate-forme, parafoudre, antennes, etc... Le cadre sommital **60** comprend des membrures **61** reliées par des entretoises **62,** par exemple constituées d'un treillis métallique composé de tubes reliés par des ronds ou des tubes. Les entretoises **62** sont adaptées afin de recevoir des tubes **63** verticaux qui peuvent servir de supports d'antenne pour des antennes panneaux **64** ou des antennes paraboliques **65.** Ces tubes **63** peuvent être fixés sur l'entretoise **62** adaptée et/ou sur la ceinture sommitale **66** du pylône. La ceinture sommitale **66** peut assurer simultanément la fonction de support de parafoudre **67,** comme dans la présente illustration. Le parafoudre **67** est ici centré, mais il peut être disposé à tout autre endroit de la ceinture sommitale **66** ou dans le prolongement de la membrure **61.** La ceinture sommitale **60** peut être de structure analogue aux entretoises **62,** ou bien constituée d'une tôle pleine ou ajourée. Une plate-forme **68** peut en outre être fixée à la base de l'entretoise horizontale **62.**

La figure 7 illustre le sommet du pylône revêtu d'un radôme **70** cylindrique comportant quatre pans **71** disposés entre les membrures **72** du cadre sommital. Les plans **71** du radôme **70** sont constitués d'un matériau composite comprenant du polyester renforcé de fibre de verre. Le radôme **70** peut avoir plusieurs fonctions telles que réduire l'impact visuel des équipements de télécommunication ou bien se transformer en support signalétique et/ou publicitaire. Ce radôme **70** est fixé sur la partie externe des entretoises **73** ou sur la ceinture sommitale **74.** Sur cette figure 7, une partie du radôme **70** a été supprimée afin de laisser apparaître une antenne **75** fixée sur la partie interne de l'entretoise **73.**

On a illustré sur la figure 8 un pylône comportant des cadres **80** superposés et un cadre de base **81** qui assure la jonction du pylône avec la fondation **82** par la liaison **83** articulée. Les cadres **80** et le cadre de base **81** sont formés de membrures **84** et d'entretoises **85,** et solidarisés par des liaisons **86** articulées. Le pylône porte une ceinture sommitale **87** de structure en treillis métallique similaire à la structure des entretoises **85.** Une éolienne **88** est placée au sommet du pylône et fixée sur la ceinture sommitale **87.** Des éoliennes **89** ayant un axe de rotation vertical sont placées à l'intérieur du pylône et fixées sur les entretoises **85** équipées d'éléments mécaniques. Ces éoliennes **89** tournent dans l'espace intérieur du pylône. Les échelles et autres accessoires intérieurs linéaires sont supprimés ou déplacés pour rendre libre cet espace intérieur. Les membrures **84** en bois à section rectangulaire sont utilisées en outre comme déflecteur pour améliorer l'écoulement de l'air sur les éoliennes **89** intérieures. Les membrures **84** et les entretoises **85** peuvent aussi être équipées au moins partiellement de déflecteurs aérodynamiques pour obtenir un rendement encore plus performant des éoliennes **89.** Une étude préliminaire de la direction et l'intensité du vent du site d'installation est nécessaire pour une implantation judicieuse du pylône. Le rendement des éoliennes placées à l'intérieur est amélioré en disposant judicieusement la structure en fonction des vents dominants et/ou en ajoutant des déflecteurs aérodynamiques sur les membrures et/ou sur les entretoises. En outre un effort esthétique est réalisé de façon à ce que l'éolienne **88** sommitale soit dans la continuité de l'empilement de cadres **80, 81.** Cette éolienne **88** sommitale est de puissance moyenne et permet d'alimenter tout ou partie de la consommation d'énergie des équipements portés par le pylône.

La figure 9 illustre la déformation d'une structure dite "à poutre continue". La courbe **90** est une portion de parabole continue sur toute la hauteur h considérée. L'angle de flexion α**a** représente la rotation du sommet de la structure dans le plan vertical. L'angle α**a** est mesuré comme l'angle entre le plan horizontal **91** et une droite **92** perpendiculaire à la tangente au sommet de la courbe Cette valeur appelée "dépointage" ("tilt" an anglais) est représentative de la qualité de la transmission radio. Les fournisseurs d'antennes précisent cette valeur en fonction des fréquences d'utilisation et du type de l'antenne. L'angle α**a** a une valeur généralement comprise entre 20 minutes et 1 degré. La flèche **fa** est une valeur relativement moins importante qui représente la distance d entre l'axe du pylône **93** et la projection au sol **94** du sommet du pylône une fois fléchi.

La figure 10 illustre la déformation d'une structure dite "à cadres empilés" analogue à celle du pylône de la figure 1. Cette courbe **100** est discontinue sur toute la hauteur h considérée et composée de la somme de portions de parabole, chacune relative à l'un des cadres. L'angle de flexion α**b** représente la rotation du sommet de la structure dans le plan vertical. L'angle α**b** est mesuré comme l'angle entre le plan horizontal **101** et une droite **102** perpendiculaire à la tangente au sommet de la courbe et la flèche **fb** est la distance d projetée du sommet du pylône déformé à son axe.

Pour ces structures différentes, représentées par les courbes **90** et **100,** les valeurs de l'angle de flexion et de la flèche sont différentes. En effet, L'angle de flexion α**a** de la structure "à poutre continue" est supérieur à l'angle de flexion α**b** de la structure "à cadres empilés". La flèche **fa** de la structure "à poutre continue" est inférieure à la flèche **fb** de la structure "à cadres empilés". Le but recherché est atteint avec une structure "à cadres empilés" telle que représentée par le pylône de la figure 1, composé de cadres empilés et assemblés par des liaisons articulées, qui présente comme avantage majeur une valeur de dépointage réduite. Contrairement aux poutres des structures de type "à poutres continues", les membrures du pylône selon l'invention, sont moins sollicitées ce qui permet soit de réduire la section du matériau utilisé, soit d'augmenter la capacité de la membrure, et ainsi d'envisager des structures plus hautes et plus élancées.

## Revendications

1. Pylône pour les télécommunications composé d'un empilage d'au moins deux cadres (1), chaque cadre (1) étant constitué d'au moins trois membrures (2) reliées par des entretoises (3), les cadres (1) étant superposés, et reliés entre eux par des liaisons (4, 30) articulées, **caractérisé en ce que** la liaison articulée (4, 30) comprend une pièce supérieure (33) insérée partiellement dans la membrure (31) du cadre supérieur et une pièce inférieure (36) insérée partiellement dans la membrure (32) du cadre inférieur, des parties dépassantes (35, 38), appartenant respectivement à la pièce supérieure (33) et à la pièce inférieure (36), étant placées parallèlement et solidarisées entre elles par un axe (37) qui leur est perpendiculaire.

2. Pylône selon la revendication 1, dans lequel les parties dépassantes (35, 38), respectivement des pièces supérieure et inférieure (33, 36), sont en forme de pointe.

3. Pylône selon l'une des revendications 1 et 2, dans lequel les pièces supérieure et inférieure (33, 36) sont des pièces mécano-soudées.

4. Pylône selon l'une des revendications 1 à 3, dans lequel l'axe (37) est métallique.

5. Pylône selon l'une des revendications précédentes, dans lequel la pièce inférieure (36) coopère avec une plaque de protection (40) horizontale s'emboîtant sur l'extrémité de la membrure (32) du cadre inférieur.

6. Pylône selon l'une des revendications précédentes, dans lequel l'un des cadres (5) comprend au moins une liaison articulée (11) apte à être fixée sur une fondation (10).

7. Pylône selon l'une des revendications précédentes, dans lequel les membrures (2) ont une section carrée ou rectangulaire.

8. Pylône selon l'une des revendications précédentes, dans lequel les entretoises (3) sont rectilignes ou courbes.

9. Pylône selon l'une des revendications précédentes, dans lequel les membrures (2) sont en bois reliées par des entretoises (3) métalliques.

10. Procédé de fabrication d'un pylône selon l'une des revendications précédentes, comprenant les étapes suivantes :
- les membrures (2) et les entretoises (3) sont assemblées pour former des cadres (1),
- les cadres (1) sont empilés les un sur les autres et solidarisés au moyen des liaisons articulées (4) pour former le pylône,
- l'empilement de cadres (1, 5) est solidarisé à une fondation (10) par au moins une liaison (11) articulée.

## Claims

1. A pylon for telecommunications, made up of a stack of at least two frames (1), each frame (1) being made up of at least three members (2) linked by spacers (3), the frames (1) being superimposed, and linked to one another by articulated links (4, 30), **characterized in that** the articulated link (4, 30) comprises an upper part (33) partially inserted into the member (31) of the upper frame and a lower part (36) partially inserted into the member (32) of the lower frame, protruding parts (35, 38) respectively belonging to the upper part (33) and the lower part (36), being placed in parallel and joined with one another by a rod (37) perpendicular to them.

2. A pylon according to claim 1, wherein the protruding parts (35, 38) respectively belonging to the upper and lower parts (33, 36), are point-shaped.

3. A pylon according to one of the claim 1 and 2, wherein the upper and lower parts (33, 36) are mechanically welded parts.

4. A pylon according to one of the claims 1 to 3, wherein the rod (37) is metallic.

5. A pylon according to one of the preceding claims, wherein the lower part (36) cooperates with a horizontal protective plate (40) that fits into the end of the lower frame's member (32).

6. A pylon according to one of the preceding claims, wherein one of the frames (5) comprises at least one articulated link (11) capable of being fastened onto a foundation (10).

7. A pylon according to one of the preceding claims, wherein the members (2) have a square or rectangular cross-section.

8. A pylon according to one of the preceding claims, wherein the spacers (3) are straight or curved.

9. A pylon according to one of the preceding claims, wherein the members (2) are made of wood connected by metal spacers (3).

10. A method for manufacturing a pylon according to one of the preceding claims, comprising the following steps:
- the members (2) and the spacers (3) are joined to form frames (1),
- the frames (1) are stacked atop one another and joined together by means of articulated links (4) to form the pylon,
- the stack of frames (1, 5) is joined with a foundation (10) by at least one articulated link (11).

## Patentansprüche

1. Mast für die Telekommunikation, bestehend aus einer Stapelung von mindestens zwei Rahmen (1), wobei jeder Rahmen (1) aus mindestens drei Gurten (2) besteht, die anhand von Querträgern (3) miteinander verbunden sind, wobei die Rahmen (1) gestapelt und über Gelenkverbindungen (4, 30) miteinander verbunden sind, **dadurch gekennzeichnet**, das die Gelenkverbindung (4, 30) ein oberes Teil (33), welches teilweise in den Gurt (31) des oberen Rahmens eingestemmt ist, und ein unteres Teil (36), welches teilweise in den Gurt (32) des unteren Rahmens eingestemmt ist, umfasst, wobei die hervorstehenden Enden (35, 38), die jeweils dem oberen Teil (33) bzw. dem unteren Teil (36) angehören, parallel angeordnet und mittels einer dazu senkrecht verlaufenden Achse (37) fest miteinander verbunden sind.

2. Mast nach Anspruch 1, wobei die jeweiligen hervorstehenden Enden (35, 38) des oberen Teils bzw. unteren Teils (33, 36) eine spitz zulaufende Form aufweisen,

3. Mast nach einem der Ansprüche 1 und 2, wobei das obere Teil und das untere Teil (33, 36) mechanisch geschweißte Teile sind.

4. Mast nach einem der Ansprüche 1 und 3, wobei Achse (37) aus Metall besteht.

5. Mast nach einem der vorstehenden Ansprüche, wobei das untere Teil (36) mit einer horizontal ausgerichteten Schutzplatte (40), die am Ende des Gurtes (32) eingestemmt wird, des unteren Rahmens zusammenwirkt.

6. Mast nach einem der vorstehenden Ansprüche, wobei einer der Rahmen (5) mindestens eine Gelenkverbindung (11) umfasst, die für die Befestigung auf einem Fundament (10) ausgelegt ist.

7. Mast nach einem der vorstehenden Ansprüche, wobei die Gurte (2) einen quadratischen oder rechteckigen Querschnitt aufweisen.

8. Mast nach einem der vorstehenden Ansprüche, wobei die Querträger (3) geradlinig oder gekrümmt sind.

9. Mast nach einem der vorstehenden Ansprüche, wobei die Gurte (2) aus Holz bestehen und mittels Querträgern (3) aus Metall miteinander verbunden sind.

10. Verfahren zur Herstellung eines Mastes nach einem der vorstehenden Ansprüche, die folgenden Schritte umfassend:
- Die Gurte (2) und die Querträger (3) werden zusammengefügt, um Rahmen (1) zu bilden,
- Die Rahmen (1) werden übereinandergestapelt und mittels Gelenkverbindungen (4) fest miteinander verbunden, um den Mast zu bilden,
- die gestapelten Rahmen (1, 5) werden mittels mindestens einer Gelenkverbindung (11) fest mit einem Fundament (10) verbunden.
